# EUROPÄISCHE PATENTSCHRIFT

(11) **EP 0 103 299 B1**
(45) Veröffentlichungstag und Bekanntmachung des Hinweises auf die Patenterteilung: **18.12.1985**
(21) Anmeldenummer: 83109020.4
(22) Anmeldetag: 13.09.1983
(51) Int. Cl.: H01F 29/04, H01F 27/02, H01H 9/04

(54) **Zylindrisches Ölgefäss für Stufenschalter von Stufentransformatoren**
Cylindrical oil vessel for stepping switches of transformer tap changers
Boîtier cylindrique d'huile pour commutateur d'échelons de transformateurs à échelons

(30) Priorität: 15.09.1982 DE 3234213
(43) Veröffentlichungstag der Anmeldung: 21.03.1984
(73) Patentinhaber: MASCHINENFABRIK REINHAUSEN GMBH, 93025 Regensburg (DE)
(72) Erfinder: Bleibtreu, Alexander, D-8400 Regensburg (DE)

## Beschreibung

Die Erfindung betrifft ein zylindrisches Ölgefäss für Stufenschalter von Stufentransformatoren gemäss Oberbegriff des Anspruches 1.

Bei derartigen ÖI'gefässen erfolgt die Befestigung des angeflanschten metallischen Bodenteils üblicherweise durch eine grössere Anzahl von Schrauben oder Nieten, die die Zylinderwand des Ölgefässes durchdringen und dann fest im Flansch sitzen (DE-U-7114665). Diese Befestigungsart des metallischen Bodenteils ist aufwendig. Ein weiteres Problem liegt darin, dass der aus Metall bestehende Boden des Ölgefässes im Betriebszustand des Stufenschalters ein unbestimmtes elektrisches Potential annehmen kann, weshalb der Boden nach Möglichkeit durch eine elektrische Leitung an das Ableitpotential des Stufenschalters angelenkt wird.

Aufgabe der Erfindung ist es, bei den genannten Ölgefässen für Stufenschalter eine Verbesserung sowohl bezüglich der Verbindung zwischen Boden und Zylinder wie auch bezüglich der Potentialverschleppung zu erreichen. Diese Aufgabe wird erfindungsgemäss durch die im Kennzeichen des Anspruches 1 angegebenen Mittel gelöst.

Der mit der Erfindung erzielte Vorteil liegt in folgendem: Für die Befestigung des Bodens am Isolierzylinder müssen keine zusätzlichen Bohrungen in der Zylinderwand vorgesehen werden, sondern es können die ohnehin vorhandenen Ableitkontakte, die ja fest in der Zylinderwand verankert sind, zur Befestigung des Bodens verwendet werden. Die Ausnehmung für die O-Ringdichtung kann nach oben offen sein, da sie durch den im Innern des Ölgefässes sitzenden Ableitring abgedeckt wird, so dass der eingelegte O-Ring nicht aus der Ausnehmung herausrutschen kann. Das Bodenteil ist somit frei von Hinterschneidungen und kann kostengünstig als Formteil aus Isofierstoff hergestellt werden. Die Verbindungselemente zwischen Boden und Ableitkontakten liegen von vornherein. auf Ableitpotential. Ein unbestimmtes Potential kann in Verbindung mit dem Boden nicht mehr auftreten, und es sind somit auch keine besonderen elektrischen Verbindungsleitungen zum Anlenken eines metallischen Bodenteils erforderlich.

In zweckmässiger Weise wird das Bodenteil mit vier gleichmässig am Umfang verteilten Ösen versehen, die in ihrer Anzahl und in ihrer Anordnung der Anordnung von z.B. vier Ableitkontakten im Isolierzylinder entsprechen. Die Ösen können zusammen mit je einem nach unten vorstehenden Fuss am Bodenteil angeformt sein, wobei jeder Fuss zur Verstärkung des Bodenteils in je eine zur Zylindermitte sich verjüngende Rippe übergeht.

Ein Ausführungsbeispiel der Erfindung ist ausschnittsweise in der zugehörigen Zeichnung dargestellt.

Wie aus der Figur ersichtlich, besteht das Ölgefäss im wesentlichen aus einem Isolierzylinder 1, mit daran angeflanschtem Bodenteil 2. Ein ebenfalls angeflanschtes das Ölgefäss nach oben abschliessendes Deckelteil ist im einzelnen nichtdargestellt. Das Bodenteil2 ist als glasfaserverstärktes Formteil aus Isolierstoff ausgebildet und greift mit einem Rand 3 in die lichte Weite des Isolierzylinders 1 ein. In einer umlaufenden Ausnehmung 4 des Randes 3 ist eine O-Ringdichtung 5 angeordnet, die somit am Rand 3 wie auch an der Innenwand des Isolierzylinders 1 dichtend anliegt. Die Ausnehmung 4 für die O-Ringdichtung 5 wird bei in den Isolierzylinder 1 eingesetztem Bodenteil 2 praktisch durch den Ableitungsring 6, der an der Innenwand des Isolierzylinders 1 sitzt, abgedeckt, so dass die O-Ringdichtung 5 nicht aus der Ausnehmung 4 herausrutschen kann. Der Ableitungsring 6 ist mittels mehrerer Anschlussschrauben 7, die in der Wand des Isolierzylinders 1 sitzen, gehalten. Die Anschlussschrauben 7 dienen gleichzeitig als Ableitungskontakte für den Anschluss einer äusseren Ableitung des Stufenschalters. Mit den Anschlussschrauben verbunden sind ferner spezielle Zugbolzen 8, die durch je eine Öse 9 des Bodenteils hindurchgesteckt sind und die so der Befestigung des Bodenteils am Isolierzylinder 1 dienen. Das Bodenteil 2 wird hierbei mit den vorstehenden Ösen an die Stirnseite des Isolierzylinders zur Anlage gebracht. Zusammen mit jeder angeformten Öse 9 ist desweiteren je ein Fuss 10 am Bodenteil angeformt, der zur Mitte hin in eine das Bodenteil verstärkende Rippe 11 übergeht. Die Füsse 10 dienen einem sicheren Abstellen des ÖIgefässes bzw. des fertig montierten Stufenschalters. Auf der Innenseitedes Bodenteils 2 ist weiterhin ein Lager 12 für die Aufnahme einer im einzelnen nicht dargestellten Schaltwelle des Stufenschalters vorgesehen. Die Schaltwelle dient dem Betätigen von beweglichen Kontaktsystemen, die mit in der Wand des Isolierzylinders 1 sitzenden feststehenden Kontakten 13 zusammenarbeiten.

## Patentansprüche

1. Zylindrisches Ölgefäss für Stufenschalter von Stufentransformatoren, das aus einem die äusseren Anschluss- und Ableitungskontakte (7, 13) tragenden Isolierzylinder (1 ) und daran angeflanschten Deckel- und Bodenteil (2) besteht, wobei das Bodenteil (2) mit einem Rand in die lichte Weite des Isolierzylinders (1 ) eingreift und eine an diesem Rand in einer umlaufenden Ausnehmung (4) angeordnete 0-Ringdichtung (5) an der Innenseite des Isolierzylinders (1) dichtend anliegt und wobei mindestens ein an der Innenwand des lsolierzylinders (1) umlaufender mit den äusseren Ableitungskontakten (7) verbundener Ableitungsring (6) vorhanden ist, dadurch gekennzeichnet, dass das Bodenteil (2) als glasfaserverstärktes Formteil aus Isolierstoff ausgebildet ist, welches mittels mehrerer gegenüber dem äusseren Umfang des Isolierzylinders (1 ) vorstehender angeformter Ösen (9) an der Stirnseite des Isolierzylinders anliegt und welches mittels mehrerer Zugbolzen (8), die einerseits durch die Ösen hindurchgesteckt und die andererseits an den in der Wand des Isolierzylinders sitzenden Ableitungskontakten (7) verankert sind, fest mit dem Isolierzylinder verbunden ist, wobei der in den Isolierzylinder eingreifende Rand (3) nahezu bis an den Ableitungsring (6) reicht und die nach oben freie Ausnehmung (4) für die O-Ringdichtung (5) mittels des Ableitungsringes abgedeckt ist.

2. Zylindrisches Ölgefäss nach Anspruch 1, gekennzeichnet, durch vier gleichmässig am Umfang verteilte Ösen (9), wobei mit den Ösen zusammen je ein nach unten vorstehender Fuss (10) angeformt ist, der in je eine zur Zylindermitte sich verjüngende den Boden verstärkende Rippe (11) übergeht.

## Claims

1. Cylindrical oil vessel, for tap switches of tapped transformers, which consists of an insulating cylinder (1) carrying the outer terminal and output contacts (7, 13) and of a cover and base part (2) flanged on thereat, wherein the base part (2) engages by a rim into the clear width of the insulating cylinder (1) and an 0-ring seal (5), which is arranged at this rim in an encircling recess (4), lies sealingly against the inside of the insulating cylinder (1) and wherein at least one output ring (6) is present, which extends around atthe inside wall of the insulating cylinder (1) and is connected with the outer output contacts (7), characterized thereby, that the base part (2) is constructed as glass- fibre re-inforced moulded part of insulating material, which part lies against the end face of the insulating cylinder by means of several shaped-on eyelets (9) protruding relative to the outer circumference of the insulating cylinder (1) and is firmly connected with the insulating cylinder by means of several tie bolts (8), which are on the one hand plugged through the eyelets and on the other hand anchored at the output contacts (7) sitting in the wall of the insulating cylinder, wherein the rim (3) engaging into the insulating cylinder reaches almost as far as the output ring (6) and the upwardly free recess (4) for the O-ring seal (5) is covered by means of the output ring.

2. Cylindrical oil vessel, according to claim 1, characterized by four eyelets (9) distributed uniformly at the circumference, wherein together with each of the eyelets, there is shaped on a respective downwardly protruding foot (10), which passes over into a respective rib (11) tapering off towards the centre of the cylinder and re-inforcing the base.

## Revendications

1. Réservoir cylindrique pour commutateur d'échelons de transformateurs à échelons, constitué d'un cylindre isolant (1 ) portant les contacts externes de raccordement et de dérivation (7, 13) ainsi que d'un couvercle et d'un fond (2) bridés sur ce cylindre isolant, ce fond (2) venant en prise par un bord dans le diamètre intérieur du cylindre isolant (1 ), et un joint annulaire torique d'étanchéité (5), disposé contre ce bord dans un évidement périphérique (4) s'appliquant de façon étanche contre la face interne du cylindre isolant (1 ), tandis qu'il est prévu au moins un anneau de dérivation (6) s'étendant périphériquement contre la paroi interne du cylindre isolant (1 ) et relié aux contacts externes de dérivation (7), réservoir caractérisé en ce que le fond (2) est une pièce moulée en matière isolante renforcée par des fibres de verre, qui s'applique contre la face frontale du cylindre isolant (1) par plusieurs oeillets (9) venus de moulage avec le fond et faisant saillie par rapport à la périphérie externe du cylindre isolant, et ce fond étant rendu solidaire du cylindre isolant par plusieurs tirants (8) passant, d'une part, à travers les oeillets et ancrés, d'autre part, sur les contacts de dérivation (7) placés dans la paroi du cylindre isolant, le bord (3) venant en prise dans le cylindre isolant s'étendant presque jusqu'à l'anneau de dérivation (6), tandis que l'évidement (4) ouvert vers le haut et prévu pour recevoir le joint annulaire torique d'étanchéité (5) est recouvert par l'anneau de dérivation.

2. Réservoir cylindrique d'huile selon la revendication 1, caractérisé en ce qu'il comporte quatre oeillets (9), uniformément répartis à la périphérie, des pieds (10), venus chacun de moulage avec un de ces oeillets, faisant saillie vers le bas et se prolongeant chacun par une nervure (11 ) de renforcement du fond qui diminue de hauteur en allant vers le milieu du cylindre.
